# EUROPÄISCHE PATENTANMELDUNG

(11) **EP 1 533 135 A1**
(43) Veröffentlichungstag der Anmeldung: **25.05.2005**
(21) Anmeldenummer: 03026545.8
(22) Anmeldetag: 18.11.2003
(51) Int. Cl.: B42F 1/06

(54) **Bistabile Befestigungsvorrichtung**

(71) Anmelder: Take2-Designagentur GmbH & Co. KG, 83022 Rosenheim (DE)
(72) Erfinder: Roling, Markus, Heilig-Geist-Strasse 18 83022 Rosenheim (DE); Zitzmann, Volker, Heilig-Geist-Strasse 18 83022 Rosenheim (DE)
(74) Vertreter: Becker Kurig Straus

(57) **Zusammenfassung**

Offenbart wird eine bistabile Befestigungsvorrichtung zur Aufnahme von Blättern und dgl., aufweisend einen im wesentlichen flachen Halter 4 und einen im wesentlichen flachen Gegenhalter 6, wobei der Gegenhalter 6 den Halter 4 umfasst und einseitig mit dem Halter 4 verbunden ist. Sie ist dadurch gekennzeichnet, dass Halter 4 und Gegenhalter 6 eine erste stabile Position bilden, in der der Halter 4 von dem Gegenhalter 6 abgewinkelt ist und auf einer ersten Seite des Gegenhalters 6 vorspringt, und eine zweite stabile Position bilden, in welcher der Halter 4 von dem Gegenhalter 6 abgewinkelt ist und auf einer von der ersten Seite abgewandten zweiten Seite des Gegenhalters 6 vorspringt, wobei die erste und die zweite Position als Befestigungspositionen dienen und in jeder stabilen Position ein eingeführtes Blatt, das zwischen dem Halter und dem Gegenhalter liegt, dazwischen fixiert wird, wenn die Befestigungsvorrichtung in die andere stabile Position überführt wird.

## Beschreibung

Die Erfindung betrifft eine bistabile Befestigungsvorrichtung zur Heftung von Blättern und dgl.

Heftvorrichtungen zur temporären Aufnahme von Papier (Briefen, Fotos, Geldscheinen, Zettel) sind in vielfältigen Ausfiihrungen bekannt. Bei diesen bekannten Geräten sind zwei Heftbacken vorgesehen, welche unter Federeinfluss gegen die Federkraft geöffnet werden können und bei Freigabe durch die Federkraft in die geschlossene Lage zurückkehren. Solche Hefter sind als Büroklammern, Briefklemmer, Geldscheinklammern oder dergleichen bekannt.

Alle bekannten Heftvorrichtungen haben gemeinsam, dass die Klammern jeweils eine offene und eine geschlossene Stellung aufweisen, und im Normalfall geschlossen sind, sodass die Klammer vor jedem Klemmvorgang geöffnet werden muss. Der Öffnungsvorgang ist dabei einfach und von jedermann leicht zu verstehen, erfordert aber im Fall von beispielsweise Büroklammern ein gewisses Fingerspitzengefühl, um die Klemmen beim Öffnen nicht zu beschädigen.

Die Aufgabe der vorliegenden Erfindung besteht darin, eine Befestigungsvorrichtung zu schaffen, die einfach zu bedienen ist, große Klemmwirkung entfaltet und leicht herzustellen ist. Eine weitere Aufgabe liegt darin, eine Befestigungsvorrichtung zu schaffen, die ohne Rückstellung in die Öffnungsstellung eine sofort verfügbare Klemmposition bereitstellt.

Die vorliegende Erfindung löst die Aufgabe durch eine bistabile Befestigungsvorrichtung zur Aufnahme von Blättern und dgl., aufweisend einen im wesentlichen flachen Halter und einen im wesentlichen flachen Gegenhalter, wobei der Gegenhalter den Halter umfasst und einseitig mit dem Halter verbunden ist, und ist dadurch gekennzeichnet, dass Halter und Gegenhalter eine erste stabile Position bilden, in der der Halter von dem Gegenhalter abgewinkelt ist und auf einer ersten Seite des Gegenhalters vorspringt, und eine zweite stabile Position bilden, in welcher der Halter von dem Gegenhalter abgewinkelt ist und auf einer von der ersten Seite abgewandten zweiten Seite des Gegenhalters vorspringt, wobei ein in einer stabilen Position eingeführtes Blatt, das zwischen dem Halter und dem Gegenhalter liegt, dazwischen fixiert wird, wenn die Befestigungsvorrichtung in die andere stabile Position gebracht wird.

Die bistabile Befestigungsvorrichtung ist bevorzugt dadurch gekennzeichnet, dass in der ersten und zweiten stabilen Position der Halter einen Winkel zwischen 10° und 40° gegenüber dem Gegenhalter bildet.

Ferner ist die bistabile Befestigungsvorrichtung bevorzugt so ausgebildet, dass in den beiden stabilen Positionen der Gegenhalter in seinem mit dem Halter verbundenen Bereich derart gekrümmt ist, dass der Halter von dem Gegenhalter absteht. Die Krümmung des rahmenförmigen Gegenhalters ist die Ursache für die wegstehende Konfiguration des mit diesem Bereich verbundenen Halters. Von oben gesehen ist bei einer konvexen Krümmung der Halter schräg nach oben wegstehend und bei einer konkaven Krümmung schräg nach unten wegstehend ausgebildet.

Bevorzugt ist durch Prägen eine Vorspannung in der Vorrichtung gebildet, die die Ausbildung der bistabilen Positionen zur Folge hat.

Bevorzugt hat der Gegenhalter eine im wesentlichen hufeisenförmige Ausnehmung und der Halter weist eine Tropfenform auf.

Bevorzugt ist die bistabile Befestigungsvorrichtung so ausgebildet, dass der Gegenhalter benachbart den Endbereichen der Schenkel der hufeisenförmigen Ausnehmung zwei Prägestellen aufweist. Diese Prägestellen sind somit an der Verbindungslinie (gedacht) zwischen Halter und Gegenhalter gebildet.

Die bistabile Befestigungsvorrichtung hat eine eingeprägte Vorspannung, die die bistabile Befestigungsvorrichtung in zwei verschiedenen doch bevorzugt im wesentlichen gleichen oder besonders bevorzugt spiegelsymmetrischen Zuständen oder Positionen vorgespannt hält.

Der bevorzugt symmetrische Aufbau der bistabilen Befestigungsvorrichtung bedingt, dass die bistabile Befestigungsvorrichtung in beiden entspannten Zuständen oder Positionen offen ist, d. h., der Halter steht von dem Gegenhalter in einer Richtung vor. Der Vorspannungszustand entspricht dem einer beidseitig beweglich eingespannten Blattfeder, die entweder nach der einen oder der anderen Richtung durchgebogen ist, und durch Krafteinwirkung von der einen Durchbiegungsposition in die andere springt. Durch einen Druck mit den Fingern auf den Halter schwingt die bistabile Befestigungsvorrichtung von dem einen Zustand in den anderen hinüber. Dabei tritt der Halter zwischen dem Gegenhalter durch die Ausnehmung des Gegenhalters hindurch und steht dann in der anderen Richtung von dem Gegenhalter ab. Der Gegenhalter und der Halter sind dabei versetzt angeordnet und berühren einander nicht, da die bistabile Befestigungsvorrichtung sonst einen offenen und einen geschlossenen Zustand aufweisen würde.

In beiden stabilen Zuständen steht der Halter von dem Gegenhalter vor, sodass in beiden Positionen ein Bogen zwischen Halter und Gegenhalter eingeführt werden kann.

Wenn zwischen dem Halter und dem Gegenhalter ein Bogen eingeschoben wird und die bistabile Befestigungsvorrichtung von dem einen stabilen Zustand in den anderen hinüber schwingt, wird der Bogen zwischen dem Halter und dem Gegenhalter eingeklemmt und durch die Vorspannung gehalten. Der Bogen verhindert dabei, dass der Halter durch den Gegenhalter treten kann, und wird dadurch zwischen Gegenhalter und Halter gehalten.

Die bistabile Befestigungsvorrichtung kann aus Blechmaterial hergestellt sein. Blechmaterial hat dabei den Hauptvorteil, dass es in einem Arbeitsgang aus einem Blechstreifen ausgestanzt bzw. geschnitten werden kann und gleichzeitig mit einer Vorspannung versehen werden kann. Als Blechmaterial kann dabei vorzugsweise spannungsfrei geglühtes Blechmaterial verwendet werden, um zu verhindern, dass die bistabile Befestigungsvorrichtung durch eine Walzspannung in dem Blechmaterial einen der beiden Zustände bevorzugt. Bei Verwendung eines nicht vorgeglühten Blechmaterials kann eine plastische Verformung zum Einbringen der Vorspannung entgegen der inneren Walzspannung eingebracht werden, sodass sich die beiden Spannungen aufheben und die bistabile Befestigungsvorrichtung in beide Richtungen gleich stark klemmt.

Als Blechmaterial kann vorzugsweise ein Federstahlblech verwendet werden, das Spannungen lange hält und sich nur sehr schwer plastisch verformt, was sicherstellt, dass die bistabile Befestigungsvorrichtung nicht durch plastische Verformung ermüdet.

Die bistabile Befestigungsvorrichtung kann bevorzugt aus Kunststoff oder Composit-Material hergestellt sein. Dabei bietet sich vor allem Spritzguss an. Die bistabile Befestigungsvorrichtung kann auch aus Metall-Kunststoff-Schichtwerkstoffen, durch Herausstanzen hergestellt werden.

Eine bevorzugte Ausführungsform der bistabilen Befestigungsvorrichtung ist einstückig ausgeführt. Die bistabile Befestigungsvorrichtung kann durch Stanzen oder Druckgießen in einem Stück hergestellt werden. Eine einstückige bistabile Befestigungsvorrichtung hat den Vorteil, dass die Herstellungskosten minimiert werden. So kann die bistabile Befestigungsvorrichtung beispielsweise aus einem Blechstreifen durch Formstanzen in einem Arbeitsschritt hergestellt werden.

Bevorzugt kann die Vorspannung durch Pressen, Prägen, Drücken und/oder Ziehen in die bistabile Befestigungsvorrichtung eingebracht wird. Die hier vorgestellten Beispiele zeigen nur einen kleinen Ausschnitt der in der Metalltechnik verfügbaren Verformungstechniken, um die bistabile Befestigungsvorrichtung vorzuspannen.

Bevorzugt kann im wesentlichen nur der Gegenhalter der bistabilen Befestigungsvorrichtung vorgespannt sein. Die Vorspannung kann in Form einer Form-Vorspannung in den Gegenhalter eingebracht werden. Dabei kann ein im wesentlichen flacher Gegenhalter auf der Innenseite durch Pressen verlängert werden, sodass der Gegenhalter wie eine Tellerfeder eine leicht aufgewölbte Form erhält, die durch Umklappen von einem Zustand in den anderen herüber schnappt.

In einer anderen bevorzugten Ausführungsform der bistabilen Befestigungsvorrichtung ist sowohl der Halter als auch der Gegenhalter vorgespannt. Dies hat den Hauptvorteil, dass die Klemmkraft, nämlich die auf den zwischen dem Halter und dem Gegenhalter liegenden Abschnitt wirkende Kraft erhöht werden kann.

Die bistabile Befestigungsvorrichtung kann auch an einer Verbindungsstelle des Gegenhalters mit dem Halter mit einer Prägung versehen sein.

In einer anderen, bevorzugten Ausführungsform sind der Halter und der Gegenhalter durch eine im wesentlichen hufeisenförmige Ausnehmung bzw. einen entsprechenden Schlitz voneinander getrennt. Der Schlitz kann beispielsweise durch Stanzen in einem Blechstreifen geformt werden. Der Schlitz kann auch V- oder kreisbogenförmig ausgeführt werden.

Die folgende Beschreibung der Figuren enthält bevorzugte Ausführungsformen der vorliegenden Erfindung, die lediglich beispielhaft sind und nur der Veranschaulichung dienen.
Figur 1 zeigt eine erste Ausfiihrungsform der vorliegenden Erfindung mit einer im wesentlichen runden Struktur.
Figur 2 zeigt eine zweite erfindungsgemäße Ausführungsform in Form des "@" Zeichens.
Figur 3 zeigt eine weitere Ausführungsform mit einer einfachen Struktur.
Figur 4 zeigt eine weitere Ausführungsform der vorliegenden Erfindung, bei der die Vorspannung an einer Verbindungsstelle von Gegenhalter und Halter in der bistabilen Befestigungsvorrichtung eingebracht ist.
Figur 5 zeigt eine eckige Ausführungsform der vorliegenden Erfindung, bei der die Vorspannung an einer Verbindungsstelle von Gegenhalter und Halter in der bistabilen Befestigungsvorrichtung eingebracht ist.
Figur 6 zeigt eine ovale Ausführungsform der vorliegenden Erfindung, bei der die Vorspannung an einer Verbindungsstelle von Gegenhalter und Halter in der bistabilen Befestigungsvorrichtung eingebracht ist.

Die Erfindung lässt sich verwirklichen in den dargestellten Ausführungsformen. Die Vorteile der einfachen Struktur liegen in der nahezu 100% Verwertung des Ausgangsmaterials, nahezu ohne Verschnitt. Die dargestellten bistabilen Befestigungsvorrichtungen 2 können beispielsweise aus einem abgewickelten Spaltbandcoil abgelängt und ausgestanzt werden. Die Prägestellen 12 bewirken eine Materialverdünnung und Verbreiterung an dem Übergang des Gegenhalters zum Halter. Durch diese Prägestellen wird der Gegenhalter vorgespannt und von dem Halter entweder in die eine oder die andere Richtung weggebogen.

Figur 1 zeigt eine erste erfindungsgemäße Ausführungsform mit einer im wesentlichen runden Struktur. Die Vorteile der runden Struktur liegen darin, dass die bistabile Befestigungsvorrichtung völlig verletzungsfrei verwendet werden kann. Auch in Figur 1 ist links eine bistabile Befestigungsvorrichtung in einer Draufsicht gezeigt. Die dargestellte bistabile Befestigungsvorrichtung weist dabei einen Halter 4 und einen Gegenhalter 6 auf. Der Halter und der Gegenhalter sind dabei durch eine Ausnehmung 10 voneinander getrennt. Die dargestellte bistabile Befestigungsvorrichtung ist weiter durch eine einzelne Prägung 12 gekennzeichnet, die der bistabilen Befestigungsvorrichtung eine Vorspannung verleiht. Die Prägestelle 12 bewirkt eine Materialverdünnung und Verbreiterung in der Mitte der Halter. Dadurch erhält der Halter eine leicht konische oder sphärische Form, und kann entweder in die Zeichnung hinein oder aus ihr herausragen. Durch diese Prägestelle 12 wird der Halter vorgespannt und von dem Gegenhalter weg gebogen.

In der mittleren Darstellung von Figur 1 ist die bistabile Befestigungsvorrichtung von der Seite dargestellt, und die beiden offenen Zustände sind zu erkennen. Zur besseren Übersichtlichkeit ist einer der beiden Zustände gepunktet dargestellt. Der Pfeil deutet die Bewegung des Gegenhalters beim Umklappen von dem einem in den anderen Zustand an. Die bistabile Befestigungsvorrichtung wird durch Einschieben eines Bogens in den Spalt 10 und anschießendendem Drücken auf die Spitze des Konus oder die Außenseite der Kugeloberfläche des Halters (durch den eingeschobenen Bogen hindurch) betätigt. Der Halter der bistabilen Befestigungsvorrichtung schnappt um und hält den Bogen sicher.

In der rechten Darstellung ist die bistabile Befestigungsvorrichtung im geschlossenen Zustand dargestellt. Zur besseren Übersichtlichkeit wurde auf die Darstellung eines in dem Spalt 10 eingeklemmten Bogens verzichtet.

Die besondere Form der bistabilen Befestigungsvorrichtung und die Tatsache, dass der Halter selbst die Vorspannung aufnimmt, gestattet es, den Gegenhalter unterbrochen auszuführen, wie es durch die gepunkteten Bögen 20 angedeutet ist.

Figur 2 zeigt eine weitere Ausführungsform in Form des "@" Zeichens. Die bistabile Befestigungsvorrichtung in Figur 2 ist dargestellt, um zu verdeutlichen, dass die erfindungsgemäße bistabile Befestigungsvorrichtung nicht unbedingt spiegelsymmetrisch aufgebaut sein muss. Bei der vorliegenden bistabilen Befestigungsvorrichtung kann die Vorspannung beispielsweise durch Prägungen an der Innenseite 14 der Halter 4, an dem Übergang 8 der Halter 4 zum Gegenhalter 6 oder an der Innenseite 16 des Gegenhalters 6 aufgebracht werden.

Anstelle der Prägungen kann die bistabile Befestigungsvorrichtung auch durch Wellungen, die wie eine Verkürzung des Blechmaterials wirken, vorgespannt werden.

Figur 3 zeigt eine weitere Ausführungsform der vorliegenden Erfindung, bei der die Vorspannung in einer Verbindungsstelle von Gegenhalter und Halter in die bistabile Befestigungsvorrichtung eingebracht ist. Die Bezugszeichen entsprechen denen von Figur 1.

Figur 4 zeigt eine weitere Ausführungsform der vorliegenden Erfindung, bei der die Vorspannung an einer Verbindungsstelle von Gegenhalter und Halter in der bistabilen Befestigungsvorrichtung eingebracht ist. Die dargestellte bistabile Befestigungsvorrichtung weist einen Halter 4 und einen Gegenhalter 6 auf. Der Halter 4 und der Gegenhalter 6 sind durch eine Ausnehmung 10 voneinander getrennt. Die äußere Form der Befestigungsvorrichtung ist tropfenförmig, wobei der Halter eine elliptoide bzw. tropfenförmige Form hat und der Gegenhalter ebenfalls eine elliptoide bzw. tropfenförmige Gestaltung ausfweist. Dadurch ist die zwischen Halter und Gegenhalter gebildete Ausnehmung ein Ellipsensegment mit im wesentlichen konstanter Weite. Damit wird sichergestellt, dass die Klemmpressung im Bereich der Ausnehmung über die gesamte Länge der Ausnehmung gleichförmig ist, wodurch eine besonders gleichförmige Klemmwirkung, insbesondere geeignet für empfindliche Dokumente erzielt wird. Die dargestellte bistabile Befestigungsvorrichtung ist weiter durch zwei einzelne Prägungen 12 gekennzeichnet, die die Vorspannung an einer Verbindungsstelle von Gegenhalter und Halter in die bistabile Befestigungsvorrichtung einbringen.

Gegenüber den Prägungen 12 ist die Ausnehmung 10 erweitert und dadurch der Verbindungssteg zwischen Halter 4 und Gegenhalter 6 im Querschnitt verdünnt. Dadurch wird die Flexibilität des Halters 4 erhöht und sein Widerstand gegenüber einem Wechsel der stabilen Befestigungspositionen ebenfalls gestärkt. Ferner wird dadurch eine unbeabsichtigte Lösung der Klemmung wirksam vermieden. Eine Lösung der stabilen Position kann vielmehr nur durch einen gewissen Druck auf den Verbindungssteg oder den benachbarten Bereich des Gegenhalters erfolgen. Eine unbeabsichtigte Lösung aufgrund z.B. einer Auseinanderfaltung der geklemmten Dokumente ist vermieden.

Die Erweiterungen 24 bewirken, dass die Prägungen 12 mit einem runden Werkzeug geprägt werden können, das bezüglich seiner Rotationsachse nicht ausgerichtet werden muss. Die Erweiterungen 24 bewirken zudem, dass der Halter 4 in der Ausnehmung mit zwei Haken oder Ecken 22 ausbildet ist, die die Klemmung der Befestigungsvorrichtung 2 an den Blättern verstärken. Zusätzlich kann die Ausnehmung 10 beispielsweise entlang der dünnen gestrichelten Linie eine Zahnung 26 aufweisen, die sich entlang des Gegenhalters und/oder des Halters erstrecken kann. Diese Zahnung kann auch wellenförmig ohne spitze Ecken ausgeführt sein. Die Zahnung oder Wellung kann die Klemmeigenschaften der bistabilen Befestigungsvorrichtung weiter verbessern.

Figur 5 zeigt eine eckige Ausführungsform der vorliegenden Erfindung. Die bistabile Befestigungsvorrichtung ist im Wesentlichen wie die in Figur 4 dargestellte Befestigungsvorrichtung aufgebaut. Die Prägestelle 12 kann an einer Verbindungsstelle von Gegenhalter 6 und Halter 4 in der bistabilen Befestigungsvorrichtung eingebracht sein um die Vorspannung in die Befestigungsvorrichtung einzubringen. Durch die Prägestelle 12 wird der Gegenhalter vorgespannt und von dem Halter weg gebogen.

Die Vorspannung kann auch durch eine an dem Halter 4 angebrachte und durch eine dünne Strichlinie dargestellte Prägung 12' in die Befestigungsvorrichtung 2 eingebracht sein.

In der mittleren Darstellung von Figur 5 ist die bistabile Befestigungsvorrichtung von der Seite dargestellt, und die beiden offenen Zustände sind zu erkennen. Zur besseren Übersichtlichkeit ist einer der beiden Zustände gepunktet dargestellt. Der Pfeil deutet die Bewegung des Gegenhalters beim Umklappen von dem einem in den anderen Zustand an. Die bistabile Befestigungsvorrichtung wird durch Einschieben eines Bogens in den Spalt 10 und anschießendendem Drücken auf den Gegenhalter 6 betätigt. Der Halter bzw. der Gegenhalter der bistabilen Befestigungsvorrichtung schnappt um und hält den Bogen sicher.

In der rechten Darstellung ist die bistabile Befestigungsvorrichtung im geschlossenen Zustand dargestellt. Zur besseren Übersichtlichkeit wurde auf die Darstellung eines in dem Spalt 10 eingeklemmten Bogens verzichtet.

Figur 6 zeigt eine ovale Ausführungsform der vorliegenden Erfindung, bei der die Vorspannung an einer Verbindungsstelle von Gegenhalter und Halter in der bistabilen Befestigungsvorrichtung eingebracht ist. Im Gegensatz zu der Ausfiihrung der Figuren 4 oder 5 weist die dargestellte bistabile Befestigungsvorrichtung 2 eine ovale äußere Form auf. Die einzelnen Bezugszeichen beziehen sich auch hier wieder auf die bistabile Befestigungsvorrichtung 2, den Halter 4, den Gegenhalter 6, den Spalt 10 und die Prägung 12.

## Patentansprüche

1. Bistabile Befestigungsvorrichtung zur Aufnahme von Blättern und dgl., aufweisend einen im wesentlichen flachen Halter (4) und einen im wesentlichen flachen Gegenhalter (6), wobei der Gegenhalter (6) den Halter (4) umfasst und einseitig mit dem Halter (4) verbunden ist, **dadurch gekennzeichnet, dass** Halter (4) und Gegenhalter (6) eine erste stabile Position bilden, in der der Halter (4) von dem Gegenhalter (6) abgewinkelt ist und auf einer ersten Seite des Gegenhalters (6) vorspringt, und eine zweite stabile Position bilden, in welcher der Halter (4) von dem Gegenhalter (6) abgewinkelt ist und auf einer von der ersten Seite abgewandten zweiten Seite des Gegenhalters (6) vorspringt, wobei die erste und die zweite Position als Befestigungspositionen dienen und in jeder stabilen Position ein eingeführtes Blatt, das zwischen dem Halter und dem Gegenhalter liegt, dazwischen fixiert wird, wenn die Befestigungsvorrichtung in die andere stabile Position überführt wird.

2. Bistabile Befestigungsvorrichtung gemäß Anspruch 1, **dadurch gekennzeichnet**, in der ersten und zweiten stabilen Position der Halter einen Winkel zwischen 5° und 40°, bevorzugt zwischen 10° und 20° gegenüber dem Gegenhalter bildet.

3. Bistabile Befestigungsvorrichtung gemäß einem der vorstehenden Ansprüche, **dadurch gekennzeichnet, dass** in den beiden stabilen Positionen der Gegenhalter in seinem mit dem Halter verbundenen Bereich quer zur Längsrichtung derart gekrümmt ist, dass der Halter (4) von dem Gegenhalter (6) schräg absteht.

4. Bistabile Befestigungsvorrichtung gemäß einem der vorstehenden Ansprüche, **dadurch gekennzeichnet, dass** Halter und Gegenhalter einstückig ausgeführt sind.

5. Bistabile Befestigungsvorrichtung gemäß einem der vorstehenden Ansprüche, wobei durch Prägen eine Vorspannung in der Vorrichtung gebildet ist, die die Ausbildung der bistabilen Positionen zur Folge hat.

6. Bistabile Befestigungsvorrichtung gemäß einem der vorstehenden Ansprüche, wobei der Gegenhalter (6) eine im wesentlichen hufeisenförmige bzw. runde oder elliptoide Ausnehmung aufweist und der Halter (4) eine Tropfenform aufweist.

7. Bistabile Befestigungsvorrichtung gemäß Anspruch 5, wobei der Gegenhalter (6) benachbart den Endbereichen der Schenkel der hufeisenförmigen bzw. runden Ausnehmung (10) zwei Prägestellen aufweist.

8. Bistabile Befestigungsvorrichtung gemäß einem der vorstehenden Ansprüche, wobei die im wesentlichen hufeisenförmige bzw. runde Ausnehmung (10) eine Zahnung (26) aufweist.

9. Bistabile Befestigungsvorrichtung gemäß einem der vorstehenden Ansprüche, wobei die Ausnehmung (10) an ihren Enden erweitert bzw. verbreitert ist.
